# EUROPÄISCHE PATENTSCHRIFT

(11) **EP 2 146 824 B1**
(45) Veröffentlichungstag und Bekanntmachung des Hinweises auf die Patenterteilung: **13.04.2011**
(21) Anmeldenummer: 08734712.6
(22) Anmeldetag: 20.03.2008
(51) Int. Cl.: B25H 3/00, A45F 5/02

(54) **VORRICHTUNG ZUR BEFESTIGUNG EINES SEILS AN EINEM GRIFF**
DEVICE FOR ATTACHING A ROPE TO A HANDLE
DISPOSITIF DE FIXATION D'UN CÂBLE À UNE POIGNÉE

(30) Priorität: 16.04.2007 DE 102007018221
(43) Veröffentlichungstag der Anmeldung: 27.01.2010
(73) Patentinhaber: ZYRUS Beteiligungsgesellschaft mbH & Co. Patente I KG, 12529 Schönefeld / OT Waltersdorf (DE)
(72) Erfinder: STEIN, Roberto, 22159 Hamburg (DE); KREBS, Kolja, 14469 Potsdam (DE)
(74) Vertreter: Rohnke, Christian
(86) Internationale Anmeldenummer: PCT/EP2008/002283
(87) Internationale Veröffentlichungsnummer: WO 2008/125180

(56) Entgegenhaltungen:
- DE-U- 9 201 214
- US-A- 4 322 077
- US-A1- 2003 124 922
- US-B1- 6 216 319

## Beschreibung

Die vorliegende Erfindung betrifft eine Vorrichtung zum Befestigen eines Seils an einem Griff gemäß dem Oberbegriff des Patentanspruchs 1, sowie ein Verfahren zum Befestigen der Vorrichtung an einem Griff. Eine derartige Vorrichtung geht beispielsweise aus der US 6 216 319 hervor.

Um zu verhindern, dass etwas zu Boden fällt, ist zum Beispiel für Taschenuhren, Brillen, Kameras oder Mobiltelefone - aber im weiteren Sinne auch für viele andere Gegenstände - bekannt, diese an einem Seil zu befestigen, welches wiederum irgendwo am Körper des Benutzers befestigt ist. Zum Beispiel wurde die Uhrenkette traditionell am Westenknopfloch befestigt, das Gummiband eines Skipasses meistens an einer Reißverschlussöse.

Die erwähnten Gegenstände sind üblicherweise konstruktiv auch dafür vorgesehen, mit einem Seil verbunden zu werden. Zu diesem Zweck haben sie Ösen, Bohrungen, Löcher, Verjüngungen oder dergleichen. Möchte man aber an einem Seil einen Gegenstand sichern, der eine Befestigungsvorrichtung für ein Seil nicht aufweist, stößt man beim nachträglichen Ausrüsten eines Gegenstandes mit solchen Vorrichtungen schnell an Grenzen: ein Loch hindurchzubohren, beschädigt den Gegenstand. Eine Öse hineinzuschrauben funktioniert überhaupt nur bei sehr wenigen Werkstoffen. Das Seil um den Gegenstand herum zu binden, verbietet sich bei bauchigen Gegenständen - um nur einige der Probleme zu nennen. Auch bei Gegenständen mit einem Griff wie zum Beispiel bei Werkzeugen (zum Beispiel Schraubenzieher, Hammer oder Zange) ist es zumeist nicht vorgesehen, ein Sicherungsseil daran zu befestigen.

Der vorliegenden Erfindung liegt daher die Aufgabe zugrunde, eine Vorrichtung zu schaffen, mit der ein Seil an einem Griff zu befestigen ist, ohne den Griff dabei irreversibel zu verändern oder zu beschädigen.

Diese Aufgabe wird durch eine Vorrichtung mit den Merkmalen des Anspruchs 1 gelöst. Bevorzugte Ausgestaltungen sind in den Unteransprüchen angegeben.

Die erfindungsgemäße Vorrichtung zum Befestigen eines Seils an einem Griff- insbesondere von einem Werkzeug wie zum Beispiel einem Schraubendreher, einem Hammer oder einer Zange - weist einen elastisch verformbaren Überzieher mit einer Verankerung für das Seil auf. Der Überzieher ist, nach Art eines Kondoms, über den Griff abzurollen - jedenfalls mindestens teilweise rohrförmig und dabei mindestens in Umfangsrichtung der Rohrform elastisch verformbar, so dass sich der über den Griff gestülpte Überzieher elastisch um den Griff schließt und mit gewöhnlicher Handhabungskraft sich nicht einfach abziehen lässt. Vorzugsweise an der Spitze des Überziehers befindet sich eine Verankerung für das Seil, zum Beispiel eine (vorzugsweise, um Verdrillung im Seil freizugeben, axial drehbare) Öse.

Bekanntlich sind trotz gewisser ergonomischer Vorgaben Handgriffe durchaus unterschiedlich dick: der Griff eines Hammers ist etwas dicker als der Griff einer Kombi-oder Rohrzange, dieser wiederum etwas dicker als der Griff einer Feinmechanikerzange. Der Griff eines Handbeils wiederum ist etwas dicker als der eines Hammers, während der Griff eines Schraubendrehers in seinem Durchmesser ungefähr dem eines Hammers entspricht. Je nach Art des Gegenstands, welcher der Griff aufweist, also insbesondere auch je nach Art des Werkzeugs, sind die Griffe ferner gewissermaßen unterschiedlich konturiert, weisen Griffmulden oder Handabdruck-Profile auf, sind bereichsweise tailliert wie zum Beispiel oftmals Schraubenzieher, oder sind leicht gekrümmt oder gebogen wie zum Beispiel Zangen. Um diesen mannigfaltigen Gestalten von Griffen gerecht zu werden, gelingt es durch die elastische Verformbarkeit des erfindungsgemäßen Überziehers schon jeweils, einen gewissen Durchmesserbereich passend zu erfassen, über den der Überzieher sich dann stülpen lässt. Die erwähnten verschiedenartigen Konturen werden dabei von dem elastischen Überzieher umso extremer nachgeformt und überzogen, je dünnwandiger der erfindungsgemäße Überzieher ausgebildet ist und/oder je elastischer sein Werkstoff. Um aber zum Beispiel einen Überzieher, der für einen Feinmechaniker-Schraubendreher geeignet ist, mit einem unverformten Innendurchmesser seines rohrförmigen Bereichs von ca. 8 mm nicht (zum Beispiel auf einem Stiel eines Handbeils) übermäßig elastisch verformen zu müssen (so dass er wohlmöglich platzt), ist es erfindungsgemäß möglich und vorgesehen, die erfindungsgemäße Vorrichtung mit verschiedenen Innendurchmessern herzustellen: eine Vorrichtung mit 6 mm unverformtem Innendurchmesser ist dann zum Beispiel für Griffe zwischen 6 mm und 12 mm Durchmesser geeignet, ein Innendurchmesser von 10 mm dann für Griffe zwischen 10 mm und 20 mm und ein Innendurchmesser von 18 mm für Griffe zwischen 18 mm und 36 mm. Durch die elastische Verformbarkeit eignet sich der rohrförmige Überzieher der erfindungsgemäßen Vorrichtung in seiner bevorzugt unverformt im Wesentlichen läng zylindrischen Form auch für flach-ovale Griffe, wie sie etwa für einfache Hämmer verbreitet sind, oder eben auch für die erwähnten komplexeren Formen von Griffen.

Die Vorrichtung ist mindestens im Bereich elastisch verformbaren Überziehers vorzugsweise aus einem elastischen Werkstoff, zum Beispiel aus einem Elastomer etwa Silikon, zum Beispiel gegossen oder spritzgegossen. Aber auch ein Überzieher, der seine umfänglich elastische Verformbarkeit durch ein diagonal zur Rohrachsenrichtung geflochtenes Gewebe erhält, ist erfindungsgemäß.

Die soweit beschriebenen sowie weitere Aspekte und Vorteile der vorliegenden Erfindung werden im Folgenden mit Bezug auf die beigefügten Zeichnungen weiter beschrieben, in denen Ausführungsbeispiele der Erfindung dargestellt sind.
- Figur 1: a bis c zeigen in Seitenansicht die Montage einer erfindungsgemäßen Vorrichtung am Griff eines Hammers und
- Figur 2: zeigt eine geschnittene Seitenansicht einer Verankerung für ein Seil an einer erfindungsgemäßen Vorrichtung.

In Figur 1c ist ein Hammer 2 erkennbar, am Ende von dessen Griff 4 eine erfindungsgemäße Vorrichtung 6 zum Befestigen eines Seils 8 montiert ist.

Mit Blick auf Figur 2 weist die Vorrichtung 6 eine Verankerung 10 in Form einer Öse auf, an der sich das Seil festknoten lässt. Die Öse 10 ist um ihre Längsachse 12 drehbar in einem (um die Längsachse 12) im Wesentlichen rotationssymmetrischen Clip 14 gelagert. Der Clip 14 ist in eine Bohrungshülse 16 hineingesteckt (in Figur 2 von oben) und an einem umfänglich umlaufenden Hinterschnitt 18 in der Bohrungshülse 16 formschlüssig gesichert. Die Bohrungshülse 16 ist am Ende der Vorrichtung 6, die im Übrigen aus einem Überzieher aus Silikon 20 besteht, angebracht. Der Überzieher 20 hat eine im Wesentlichen länglich zylindrische, rohrförmige Gestalt, die an einem Ende, welches in Figur 2 dargestellt ist, napfartig geschlossen ist, die Bohrungshülse 16 ist am erwähnten Ende der Vorrichtung 6 in das Silikon des napfartigen Überziehers 20 eingegossen und hat zur innigeren, insbesondere formschlüssigen Verbindung mit dem Silikon 20 radial auswärts umlaufende Flanschränder 22, die in das Silikon 20 hineinragen und so eine Formschlüssigkeit insbesondere gegen Herausziehen der Hülse 16 in Richtung der Achse 12 bewirken.

Mit Blick auf Figur 1 a bis c ist erkennbar, dass sich der Überzieher 20 in Richtung der Achse 12 auf und abrollen lässt: wie in Figur 1 a aufgerollt, lässt sich der Überzieher 20 wie ein Hut auf das Ende des Hammerstiels 4 setzen, dann gemäß Figur 1b über den Stiel abrollen, um schließlich gemäß Figur 1c eine quasi bündige Außenkontur mit dem Hammerstiel 4 zu bilden. So ist die Vorrichtung 6 sowohl aufgrund des leichten Übermaßes des Hammerstieldurchmessers gegenüber dem Innendurchmesser des Überziehers 20 gehalten als auch durch eine Saugkraft, welche in dem Moment entsteht, wenn durch axialen Zug am Seil 8 am Ende des Überziehers 20 die Vorrichtung 6 droht, vom Hammerstiel 4 abgezogen zu werden. Dann entsteht sofort in dem größer werdenden Innenraum zwischen dem Ende des Hammerstiels 4 und dem napfförmigen Ende des Überziehers 20 dort, wo die Verankerung 10 sich befindet, ein größer werdender Hohlraum, in den Luft nicht nachströmen kann. Dies hat allerdings zur Voraussetzung, dass die Anordnung der Verankerung 10 hier mit Clip 14 und Hülse 16 die Napfform des Überziehers 20 luftdicht verschließt.

Eine einfachere Variante als die abgebildete wäre eine bei der die Öse 10 direkt in das Silikon 20 eingegossen ist, mit dem Nachteil der fehlenden axialen Drehbarkeit der Öse zum Entdrillen des Seils 8 und mit dem Nachteil, das Seil 8 nicht mittels Clip 14 vom Hammerstiel lösen zu können.

## Patentansprüche

1. Vorrichtung zum Befestigen eines Seils (8) an einem Griff (4), insbesondere von einem Werkzeug, mit einem mindestens teilweise rohrförmigen, mindestens in Umfangsrichtung der Rohrform elastisch verformbaren Überzieher (20), der eine Verankerung (10) für das Seil (8) aufweist, **dadurch gekennzeichnet, dass** der Überzieher nach Art eines Kondoms aufgerollt ist.

2. Vorrichtung nach Anspruch 1, **dadurch gekennzeichnet, dass** die Innenkontur des rohrförmigen Bereichs des Überziehers (20) im wesentlichen länglich zylindrisch ausgebildet ist.

3. Vorrichtung nach einem der vorhergehenden Ansprüche, **dadurch gekennzeichnet, dass** die Innenkontur des Überziehers (20) mindestens teilweise der Außenkontur, insbesondere der Gestalt und/oder den Dimensionen eines Werkzeuggriffs (4), insbesondere eines Schraubenziehers oder eines Hammers (2) oder einer Zange entspricht.

4. Vorrichtung nach einem der vorhergehenden Ansprüche, **dadurch gekennzeichnet, dass** der Überzieher im Wesentlichen aus einem elastischen Werkstoff, zum Beispiel Silikon hergestellt, insbesondere gegossen, insbesondere spritzgegossen ist.

5. Vorrichtung nach einem der vorhergehenden Ansprüche, **dadurch gekennzeichnet, dass** die Verankerung (10) für das Seil (8) eine Drehentlastung, insbesondere eine drehbare Öse (10) und/oder eine um ihre Längsachse drehbare Bohrung aufweist.

6. Verfahren zum Befestigen einer Vorrichtung nach Anspruch 1 an einen Griff, **gekennzeichnet durch** die Schritte: der Überzieher (20) wird wie ein Hut auf das Ende eines Griffs (4) gesetzt, und dann über den Griff abgerollt.

## Claims

1. Device for attaching a rope (8) to a handle (4), in particular of a tool, comprising an at least partially tubular cover (20) which may be elastically deformed at least in the peripheral direction of the tubular shape and which comprises an anchoring means (10) for the rope (8), **characterised in that** the cover is unrolled in the manner of a condom.

2. Device according to Claim 1, **characterised in that** the internal contour of the tubular region of the cover (20) is configured to be substantially elongate-cylindrical.

3. Device according to one of the preceding claims, **characterised in that** the internal contour of the cover (20) corresponds at least partially to the external contour, in particular the shape and/or the dimensions of a tool handle (4), in particular of a screwdriver or a hammer (2) or pliers.

4. Device according to one of the preceding claims, **characterised in that** the cover is produced substantially from an elastic material, for example silicone, and in particular is moulded, in particular injection-moulded.

5. Device according to one of the preceding claims, **characterised in that** the anchoring means (10) for the rope (8) has a twist-relief, in particular a rotatable eyelet (10) and/or a bore which is rotatable about its longitudinal axis.

6. Method for fastening a device according to Claim 1 to a handle, **characterised by** the steps: the cover (20) is placed in the manner of hat onto the end of a handle (4) and then rolled down over the handle.

## Revendications

1. Dispositif de fixation d'un câble (8) à une poignée (4), en particulier d'un outil comportant une enveloppe (20) au moins partiellement tubulaire déformable élastiquement au moins dans le sens circonférentiel de la forme tubulaire, laquelle enveloppe présente un ancrage (10) pour le câble (8), **caractérisé en ce que** l'enveloppe s'enroule à la manière d'un préservatif.

2. Dispositif selon la revendication 1, **caractérisé en ce que** le contour interne de la zone tubulaire de l'enveloppe (20) a une forme essentiellement cylindrique dans la longueur.

3. Dispositif selon une des revendications précédentes, **caractérisé en ce que** le contour interne de l'enveloppe (20) correspond au moins partiellement au contour externe, en particulier à la forme et/ou aux dimensions d'une poignée d'outil (4), en particulier d'un tournevis ou d'un marteau (2) ou d'une pince.

4. Dispositif selon une des revendications précédentes, **caractérisé en ce que** l'enveloppe est fabriquée, en particulier coulée, en particulier moulée par injection dans un matériau élastique, par exemple du silicone.

5. Dispositif selon une des revendications précédentes, **caractérisé en ce que** l'ancrage (10) pour le câble (8) présente une décharge à rotation, en particulier un oeillet (10) rotatif et/ou un perçage rotatif autour de son axe longitudinal.

6. Procédé de fixation d'un dispositif selon la revendication 1 à une poignée, **caractérisé par** l'étape suivante :
l'enveloppe (20) est posée comme un chapeau sur l'extrémité d'une poignée (4), puis déroulée sur la poignée.
